# EUROPÄISCHE PATENTSCHRIFT

(11) **EP 0 269 989 B1**
(45) Veröffentlichungstag und Bekanntmachung des Hinweises auf die Patenterteilung: **27.03.1991**
(21) Anmeldenummer: 87117383.7
(22) Anmeldetag: 25.11.1987
(51) Int. Cl.: E04D 5/10, D06N 5/00

(54) **Bitumen-Abdichtbahn**
Bitumen sealing strip
Bande d'étanchéité en bitume

(30) Priorität: 05.12.1986 DE 8632597 U; 27.12.1986 DE 8634751 U
(43) Veröffentlichungstag der Anmeldung: 08.06.1988
(73) Patentinhaber: Roland-Werke Dachbaustoffe und Bauchemie GmbH & Co. KG, 28832 Achim (DE)
(72) Erfinder: Marzouki, Taieb, D-2815 Langwedel-Etelsen (DE)
(74) Vertreter: Bolte, Erich, Dipl.-Ing.

(56) Entgegenhaltungen:
- DE-A- 1 409 911
- DE-A- 2 253 875
- DE-A- 2 442 156
- FR-A- 1 252 755
- FR-A- 1 370 396
- FR-A- 2 487 884
- FR-A- 2 562 471

## Beschreibung

Die Erfindung betrifft eine Abdichtbahn gemäß dem Oberbegriff des Anspruchs 1.

Zur Abdichtung, insbesondere von Flachdächern, werden vielfach einen mehrschichtigen Aufbau aufweisende Abdichtbahnen der eingangs genannten Art verwendet. Der mehrschichtige Aufbau dieser Abdichtbahnen dient dazu, höheren Qualitätsanforderungen gerecht zu werden.

Aus der DE-A-1 409 911 ist eine Abdichtbahn der gattungsgemäßen Art bekannt. Diese verfügt über zwei Trägereinlagen, zwischen denen eine mittlere Schicht aus ungefülltem Bitumen angeordnet ist. Die Außenseiten der Trägereinlagen sind jeweils durch eine Schicht aus gefülltem Bitumen abgedeckt. Die zur Einbettung der beiden Trägerbahnen dienenden Schichten bestehen somit aus unterschiedlichem Bitumenmaterial. Das hat zur Folge, daß die Herstellung der aus der DE-A-1 409 911 bekannten Abdichtbahn relativ aufwendig ist. Es muß nämlich zunächst die erste Trägereinlage vorimprägniert und überschüssiges Bitumen entfernt werden. Danach wird die zweite Trägereinlage aufgelegt und die beiden Außenseiten der Trägerschichten mit den äußeren Schichten aus gefülltem Bitumen versehen.

Ausgehend vom vorstehend genannten Stand der Technik ist es Aufgabe der Erfindung, eine Abdichtbahn der eingangs genannten Art dahin weiterzuentwickeln, daß diese den gestellten Qualitätsanforderungen entspricht und gleichwohl einfach herstellbar ist.

Diese Aufgabe wird gelöst durch die Merkmale des Anspruchs 1. Dadurch, daß einerseits beide Trägereinlagen aus demselben Polyestermaterial und andererseits die beiden äußeren Schichten und die mittlere Schicht aus Polymer-Bitumen bestehen, laßt sich die erfindungsgemäße Abdichtbahn besonders einfach herstellen, weil nur zwei unterschiedliche Materialien, nämlich Polymer-Bitumen und Polyestermaterial miteinander zu verbinden sind. Da weiterhin alle drei Schichten aus gleichem Polymer-Bitumen und auch die Trägereinlagen aus dem gleichen Polyestermaterial bestehen, verfügt die erfindungsgemäße Abdichtbahn über ein in physikalischer und chemischer Hinsicht gleiches Verhalten. Außerdem addieren sich die Festigkeiten bei Zugbelastungen, da die Trägereinlagen im Dehnungsverhalten übereinstimmen. Des weiteren werden unterschiedliche Dehnungen oder Schrumpfungen, insbesondere bei Temperatureinwirkungen, vermieden. Der Polyestervlies der Trägereinlagen ermöglicht sehr hohe Festigkeiten der Abdichtbahn bei gleichwohl hoher Dehnfähigkeit. Auch sind derartige Trägereinlagen resistent gegenüber Feuchtigkeitseintritt. Schließlich weisen die Trägereinlagen aufgrund ihres gleichen Materials ein isotropes Verhalten auf.

Die vollständige Durchtränkung der Trägereinlagen mit Polymer-Bitumen führt zu einer innigen Verbindung der Schichten der Abdichtbahn, guten mechanischen sowie thermischen Eigenschaften der Abdichtbahn und einer guten Rollbarkeit derselben.

Gemäß einer bevorzugten Weiterbildung der Erfindung ist in der Abdichtbahn mindestens eine brandhemmende Verstärkung angeordnet. Hierdurch wird ein Durchbrennen der erfindungsgemäßen Bitumen-Abdichtbahn im Brandfalle verhindert oder zumindest erheblich gehemmt. Zweckmäßigerweise ist die brandhemmende Verstärkung als ein netzartiges Gitterglasgelege ausgebildet, das oberhalb der oberen Trägereinlage angeordnet ist, und zwar vorzugsweise mit der oberen Trägereinlage verklebt. Es tritt so eine Erhöhung der Widerstandsfähigkeit der Bitumen-Abdichtbahn gegen Flugfeuer und strahlende Wärme, also von außen eintretende Wärmeeinflüsse, auf. Vor allem wird durch das Gitterglasgelege verhindert, daß infolge von außen einstrahlender erhöhter Wärme erhitztes Material der oberen Bitumenschicht durch die Bitumen-Abdichtbahn hindurchtreten kann in das Innere eines hiermit abgedeckten Gebäudes oder dgl. Gleichzeitig dient das Gitterglasgelege aber auch zur Stabilisierung der Bitumen-Abdichtbahn.

Vier Ausführungsbeispiele der erfindungsgemäßen Bitumen-Abdichtbahn werden nachfolgend anhand der Zeichnung näher erläutert. In dieser zeigen:
- Fig. 1: einen Ausschnitt eines ersten Ausführungsbeispiels der erfindungsgemäßen Bitumen-Abdichtbahn im Querschnitt,
- Fig. 2: einen Ausschnitt eines zweiten Ausführungsbeispiels der Bitumen-Abdichtbahn in einem Schnitt gemäß der Fig. 1,
- Fig. 3: einen Ausschnitt eines dritten Ausführungsbeispiels der Bitumen-Abdichtbahn in einem Schnitt gemäß der Fig. 1, und
- Fig. 4: einen Ausschnitt eines vierten Ausführungsbeispiels der Bitumen-Abdichtbahn in einem Schnitt gemäß der Fig. 1.

Die in der Fig. 1 gezeigte Bitumen-Abdichtbahn besteht aus mehreren Schichten einer Deckmasse aus Bitumen, insbesondere Polymerbitumen bzw. Bitumen-Copolymer. In diese sind mehrere, nämlich zwei Trägereinlagen eingebettet. Daraus ergibt sich ein Schichtenaufbau derart, daß zwischen einer äußeren bzw. oberen Bitumenschicht 10 und einer zweiten, inneren bzw. mittleren Bitumenschicht 11 eine erste bzw. obere oder äußere Trägereinlage 12 aus Polymerfasern, insbesondere Polyestervlies, eingebettet ist. Zwischen der mittleren Bitumenschicht 11 und der dritten, inneren bzw. unteren Bitumenschicht 13 befindet sich die zweite, untere bzw. innere Trägereinlage 14 aus demselben Material mit derselben Struktur wie die Trägereinlage 12, also insbesondere aus Polyestervlies.

Die beiden Trägereinlagen 12 und 14 sind im vorliegenden Ausführungsbeispiel gleich bemessen, verfügen nämlich, wie aus der Fig. 1 ersichtlich, über etwa gleiche Dicke bzw. Stärke. Das Polyestervlies der beiden Trägereinlagen 12 und 14 verfügt im vorliegenden Ausführungsbeispiel über unterschiedliche spezifische Gewichte, während die obere oder äußere Trägereinlage 12 nämlich aus einem Polyestervlies mit einem spezifischen Gewicht von 200 g/qm gebildet ist, verfügt die untere bzw. innere Trägereinlage 14 über ein Polyestervlies mit einen spezifischen Gewicht von 150 g/qm.

Die einzelnen Schichten der in der Fig. 1 gezeigten Bitumen-Abdichtbahn verfügen erfindungsgemäß über ein spezielles Dickeverhältnis. Demnach ist die mittlere Bitumenschicht 11 dünner als die beiden hier etwa gleich dicken Trägerschichten 12 und 14. Die obere bzw. äußere Bitumenschicht 10 verfügt gegenüber der mittleren Bitumenschicht 11 über eine um ein Mehrfaches größere Dicke. Schließlich ist die untere Bitumenschicht 13 wieder dicker als die obere Bitumenschicht 10, verfügt nämlich hier etwa über die doppelte Dicke der letzgenannten Bitumenschicht 10.

Alternativ hierzu ist es denkbar, die beiden Trägereinlagen 12 und 14 in bezug auf ihre Dicke bzw. Stärke unterschiedlich zu bemessen. Vorzugsweise weist in diesem Falle die obere Trägereinlage 12 eine größere Dicke als die untere Trägereinlage 14 auf. Ebenso ist denkbar, die obere und untere Bitumenschicht 10 bzw. 13 annähernd gleich dick auszubilden.

Auf der oberen bzw. äußeren Seite, nämlich auf der Bitumenschicht 10, ist im vorliegenden Falle noch ein Oberflächenschutz, insbesondere eine Beschieferung 15 aufgebracht. Die Beschieferung 15 hat die Aufgabe, die UV-Beständigkeit der oberen Bitumenschicht 10 noch weiter zu erhöhen. Des weiteren ist beim dargestellten Ausführungsbeispiel auch die untere bzw. innere Seite der Bitumenschicht 13 abgedeckt, und zwar von einer Trennschicht 16, die vor dem Verkleben der Bitumen-Abdichtbahn abgezogen wird oder beim Verschweißen der Bitumen-Abdichtbahn geschmolzen wird.

Das in der Fig. 2 dargestellte zweite Ausführungsbeispiel der Bitumen-Abdichtbahn unterscheidet sich vom vorstehend beschriebenen (ersten) Ausführungsbeispiel dadurch, daß die Trägereinlagen 12 und 14 zusammen liegen, also zwischen denselben keine (mittlere) Bitumenschicht 11 mehr vorhanden ist. Eine solche Bitumen-Abdichtbahn kann dadurch gebildet sein, daß zwei separat vorgefertigte Bahnen mit jeweils einer Trägereinlage 12 bzw. 14 zusammengeführt und an den Trägereinlagen 12 und 14 in geeigneter Weise verbunden sind, beispielsweise durch eine Klebung. Diese kann ggf. eine dünne Mittelschicht zwischen den Trägereinlagen 12 und 14 bilden, die in der Fig. 2 nicht dargestellt bzw. erkennbar ist.

Bei beiden Ausführungsbeispielen der Bitumen-Abdichtbahn ist das Polyestervlies für die Trägereinlagen 12 und 14 von den äußeren Bitumenschichten 10 und 13 sowie ggf. von der mittleren Bitumenschicht 11 vollständig durchtränkt. Beim Ausführungsbeispiel gemäß der Fig. 2 kann infolge der Durchtränkung der Trägerschichten 12 und 14 auch eine Verbindung (Verklebung) derselben erfolgen.

Das in der Fig. 3 gezeigte dritte Ausführungsbeispiel der erfindungsgemäßen Bitumen-Abdichtbahn unterscheidet sich von demjenigen der Fig. 1 durch das Fehlen der oberen Abdeckschicht, nämlich der Beschieferung 15. Diese kann entfallen, wenn die Bitumenschichten 10, 11 bzw. 13 aus einem UV-strahlungsunempfindlichen Material, beispielsweise Plastomerbitumen, hergestellt sind.

Schließlich ist das in der Fig. 4 dargestellte vierte Ausführungsbeispiel der erfindungsgemäßen Bitumen-Abdichtbahn im Gegensatz zu denjenigen der vorhergehenden Ausführungsbeispiele mit einer weiteren Verstärkung, nämlich einem Gitterglasgelege 17 versehen. Dieses ist im vorliegenden Ausführungsbeispiels zwischen der äußeren bzw. oberen Bitumenschicht 10 und der oberen oder äußeren Trägereinlage 12 angeordnet, und zwar vorzugsweise mit der Trägereinlage 12 verbunden durch Kleben oder dgl.

Das Gitterglasgelege 17 ist vorzugsweise netzartig ausgebildet. Die aus Glas oder glasfaserartigem Material bestehenden Stränge können dabei einen Durchmesser von etwa 0,5 mm aufweisen. Bei dieser netzartigen Ausbildung des Gitterglasgewebes 17 erfolgt die Verbindung desselben mit der Trägereinlage 12 überwiegend im Bereich der Knotenpunkte der Stränge oder Fasern.

Aufgrund der netzartigen Struktur des Gitterglasgeleges 17 ist einerseits sichergestellt, daß durch die Maschen desselben hindurch eine Durchtränkung der Trägereinlage 12 durch das Bitumenmaterial der äußeren bzw. oberen Bitumenschicht 10 noch in ausreichendem Maße möglich ist, andererseits aber eine brandhemmende Wirkung dadurch entsteht, daß bei äußeren Temperatureinflüssen das erweichte Material der äußeren bzw. oberen Bitumenschicht 10 nicht oder nur in geringem Maße durch das Gitterglasgelege 17 hindurchtreten kann, also als Schutz gegen ein Durchbrennen der gesamten Bitumen-Abdichtbahn dient.

## Patentansprüche

1. Abdichtbahn mit zwei aus einem gleichen Material bestehenden Trägereinlagen (14), und mit zwei äußeren Schichten sowie einer zwischen den Trägereinlagen (12) angeordneten mittleren Schicht zur Einbettung der Trägereinlagen (12), **dadurch gekenn****zeichnet,**daß die Trägereinlagen (12) aus einem Polyestermaterial und die beiden äußeren Schichten sowie die mittlere Schicht gleichermaßen aus Polymer-Bitumen bestehen, wobei vom Polymer-Bitumen aller drei Schichten die Trägereinlagen (12) vollständig durchtränkt sind.

2. Abdichtbahn nach Anspruch 1, dadurch gekennzeichnet, daß die mittlere Schicht (Polymer-Bitumenschicht 11) eine geringere Dicke als die dünnste Trägereinlage (12 bzw. 14) aufweist.

3. Abdichtbahn nach Anspruch 1 oder 2, dadurch gekennzeichnet, daß die Trägereinlagen (12, 14) unterschiedliche spezifische Gewichte aufweisen, insbesondere die obere Trägereinlage (12) ein spezifisches Gewicht von 200 g/qm und die untere Trägereinlage (14) ein spezifisches Gewicht von 150 g/qm aufweist.

4. Abdichtbahn nach einem oder mehreren der Ansprüche 1 bis 3, dadurch gekennzeichnet, daß die äußeren Schichten (Polymer-Bitumenschichten 10, 13) eine unterschiedliche Dicke aufweisen, vorzugsweise die untere Schicht (Polymer-Bitumenschicht 13) eine größere, insbesondere doppelte Dicke als die obere Schicht (Polymer-Bitumenschicht 10) aufweist.

5. Abdichtbahn nach einem oder mehreren der Ansprüche 1 bis 4, dadurch gekennzeichnet, daß wenigstens einer Trägereinlage (12, 14) eine brandhemmende Einlage zugeordnet ist, die vorzugsweise als ein netzartiges Gitterglasgelege (17) ausgebildet ist.

6. Abdichtbahn nach Anspruch 5, dadurch gekennzeichnet, daß das netzartige Gitterglasgelege (17) der zur oberen Schicht (Polymer-Bitumenschicht 10) gerichteten Oberseite der oberen Trägereinlage (12) zugeordnet ist.

7. Abdichtbahn nach Anspruch 6, dadurch gekennzeichnet, daß das Gitterglasgelege (17) mit der Oberseite der oberen Trägereinlage (12) verbunden ist, vorzugsweise durch Kleben.

8. Abdichtbahn nach einem oder mehreren der Ansprüche 1 bis 7, dadurch gekennzeichnet, daß die Trägereinlagen (12, 14) aus einem Polyestermaterial in Gestalt von Polyester-Fasern bzw. Polyestervlies gebildet sind.

## Claims

1. Sealing membrane having two supporting liners (14) consisting of the same material, and having two outer layers as well as a middle layer arranged between the supporting liners (12) for embedding of the supporting liners (12), characterised in that the supporting liners (12) consist of a polyester material and the two outer layers as well as the middle layer equally consist of polymer-bitumen, the supporting liners (12) being completely impregnated by the polymer-bitumen of all three layers.

2. Sealing membrane according to Claim 1, characterised in that the middle layer (polymer-bitumen layer 11) has a lesser thickness than the thinnest supporting liner (12 or 14).

3. Sealing membrane according to Claim 1 or 2, characterised in that the supporting liners (12, 14) have different relative densities, in particular the upper supporting liner (12) has a relative density of 200 g/sg.m. and the lower supporting liner (14) has a relative density of 150 g/sq.m.

4. Sealing membrane according to one or more of Claims 1 to 3, characterised in that the outer layers (polymer-bitumen layers 10, 13) have a different thickness, preferably the lower layer (polymer-bitumen layer 13) has a greater, in particular doubled, thickness than the upper layer (polymer-bitumen layer 10).

5. Sealing membrane according to one or more of Claims 1 to 4, characterised in that at least one supporting liner (12, 14) is assigned a fire-retardant liner, which is preferably designed as a network-like laid glass lattice (17).

6. Sealing membrane according to Claim 5, characterised in that the network-like laid glass lattice (17) is assigned to the upper side of the upper supporting liner (12), directed towards the upper layer (polymerbitumen layer 10).

7. Sealing membrane according to Claim 6, characterised in that the laid glass lattice (17) is bonded, preferably by adhesion, to the upper side of the upper supporting liner (12).

8. Sealing membrane according to one or more of Claims 1 to 7, characterised in that the supporting liners (12, 14) are formed from a polyester material in the form of polyester fibres or polyester nonwoven.

## Revendications

1. Feuille d'étanchéité comportant deux couches intercalaires porteuses constituées par un même matériau (14) et présentant deux couches externes ainsi qu'une couche centrale agencée entre les couches intercalaires porteuses (12) pour enrober les couches intercalaires porteuses (12) caractérisée en ce que les couches intercalaires porteuses (12) consistent en une matière de polyester et en ce que les deux couches externes ainsi que la couche centrale consistent de la même manière en un bitume de polymère, les couches intercalaires porteuses (12) étant complètement imprégnées du bitume de polymère de toutes les trois couches.

2. Feuille d'étanchéité suivant la revendication 1, caractérisée en ce que la couche centrale (couche en bitume de polymère 11) présente une épaisseur moindre que la couche intercalaire porteuse (12 ou 14) la plus fine.

3. Feuille d'étanchéité suivant l'une ou l'autre des revendications 1 et 2, caractérisée en ce que les couches intercalaires porteuses (12, 14) présentent des poids spécifiques différents, en particulier la couche intercalaire porteuse supérieure (12) présentant un poids spécifique de 200 g/m² et la couche intercalaire porteuse inférieure (14) un poids spécifique de 150 g/m².

4. Feuille d'étanchéité suivant l'une quelconque des revendications 1 à 3, caractérisée en ce que les couches externes (couches de bitume de polymère 10, 13) présentent une épaisseur différente, de préférence la couche inférieure (couche de bitume de polymère 13) présentant une épaisseur supérieure, en particulier double, par rapport à la couche supérieure (couche de bitume de polymère 10).

5. Feuille d'étanchéité suivant l'une quelconque des revendications 1 à 4, caractérisée en ce qu'à au moins une couche intercalaire porteuse (12,14) est adjointe une couche intercalaire retardant le feu qui est réalisée de préférence sous la forme d'une nappe de fibres de verre en treillis en forme de réseau (17).

6. Feuille d'étanchéité suivant la revendication 5, caractérisée en ce que la nappe de fibres de verre en treillis en forme de réseau (17) et adjointe à la face supérieure, orientée vers la couche supérieure (couche de bitume de polymère 10), de la couche intercalaire porteuse supérieure (12).

7. Feuille d'étanchéité suivant la revendication 6, caractérisée en ce que la nappe de fibre de verre en treillis (17) est reliée à la face supérieure de la couche intercalaire porteuse supérieure (12), de préférence par collage.

8. Feuille d'étanchéité suivant l'une quelconque des revendications 1 à 7, caractérisée en ce que les couches intercalaires (12, 14) sont réalisées en une matière de polyester sous une forme de fibres de polyester ou d'un non-tissé de polyester.
